# FASCICULE DE BREVET EUROPEEN

(11) **EP 0 088 673 B1**
(45) Date de publication et mention de la délivrance du brevet: **15.10.1986**
(21) Numéro de dépôt: 83400403.8
(22) Date de dépôt: 28.02.1983
(51) Int. Cl.: A63C 9/20

(54) **Ensemble pour ski de fond**
Vorrichtung für Langlaufski
Device for cross-country-ski

(30) Priorité: 05.03.1982 FR 8203673
(43) Date de publication de la demande: 14.09.1983
(73) Titulaire: Sté. Look Société Anonyme, 58004 Nevers Cedex (FR)
(72) Inventeur: Bernard, Jean, F-58000 Nevers (FR); Beyl, Jean, F-58000 Nevers (FR); Campillo, Christian, F-58600 Garchizy (FR); Le Faou, Daniel, F-58640 Varennes Vauzelles (FR)
(74) Mandataire: Tony-Durand, Serge

## Description

La présente invention a pour objet un ensemble pour ski de fond qui comprend une chaussure et un dispositif de fixation de la partie avant de celle-ci sur un ski.

On connaît par le brevet US-A- 4.191.396, un ensemble pour ski de fond dans lequel la partie avant de la semelle présente un prolongement important venant se loger dans un boîtier de forme complémentaire articulé sur le ski autour d'un axe transversal disposé à l'avant de la pointe de la chaussure. Dans ce mode de réalisation connu, on prévoit également un organe de verrouillage élastique coopérant avec la partie antérieure de la chaussure de manière à autoriser sa mise en place automatique par emboîtement dans l'étrier de retenue et à interdire le retrait de celle-ci sous les sollicitations auxquelles est soumise la chaussure durant l'utilisation du ski. L'articulation ainsi réalisée permet un soulèvement correct du talon durant la marche à skis. Toutefois la position de l'axe d'articulation, en avant du prolongement de semelle et, par conséquent bien en avant de la pointe du pied ne permet pas une marche naturelle et efficace du skieur. En effet, des essais pratiques montrent que l'emplacement idéal de l'axe de pivotement de la chaussure sur le ski de fond se trouve juste à la pointe du pied. Par ailleurs, la mise en place de la chaussure dans la fixation est réalisée d'arrière en avant, ce qui est peu commode car le ski risque d'avancer durant cette opération. Enfin, il convient de noter que la présence d'un prolongement de semelle est inesthétique et constitue une gêne pour le skieur lorsqu'il n'est pas sur ses skis, notamment pour la marche et la conduite automobile.

On connaît également par le brevet allemand DE-A-3.023.774, un dispositif de fixation pour ski de fond dans lequel l'extrémité avant de la chaussure est maintenue dans un étrier qui lui-même est monté pivotant sur le ski autour d'un axe transversal qui est lui-même disposé juste à l'avant de la pointe de la chaussure, ce qui permet dans une certaine mesure d'éliminer les inconvénients dûs à la fixation réalisée conformément au brevet américain vu précédemment. Toutefois dans les réalisations illustrées par ce brevet allemand, la mise en place de la chaussure dans son étrier s'effectue à nouveau selon un mouvement sensiblement parallèle au plan du ski et non pas par un mouvement de bas en haut plus naturel pour le skieur chaussant cette fixation, un tel mouvement de bas en haut s'accompagnant en outre de la mise en place automatique d'un levier de verrouillage immobilisant l'avant de la chaussure dans son étrier.

La présente invention se propose de réaliser un ensemble pour ski de fond dans lequel la mise en place de la chaussure dans la fixation est réalisée par emboîtement de haut en bas, cette mise en place se faisant tout-à-fait automatiquement, c'est-à-dire sans intervention manuelle du skieur, tandis qu'une fois la chaussure en place dans la fixation, celle-ci peut pivoter sur le ski en une zone voisine du bout du pied, avec une amplitude élevée.

A cet effet l'ensemble pour ski de fond objet de la présente invention, comprenant une chaussure et un dispositif de fixation de celle-ci sur un ski, dans lequel la partie antérieure de la chaussure présent en vue de dessus un contour d'accrochage tandis que le dispositif de fixation comporte un étrier de retenue pourvu de moyens d'accrochage de forme complémentaire, l'étrier étant articulé sur le ski autour d'un axe transversal disposé juste à l'avant de la pointe de la chaussure, un organe de verrouillage sollicité par un organe élastique étant agencé pour coopérer avec la partie antérieure de la chaussure de manière à autoriser sa mise en place automatique par emboîtement dans l'étrier de retenue et à en interdire le retrait sous les sollicitations auxquelles est soumise la chaussure durant l'utilisation du ski, se caractérise en ce que la partie antérieure de la chaussure présente une face frontale inclinée vers l'avant de bas en haut, apte à repousser vers l'avant du ski l'organe de verrouillage au cours de la mise en place de la chaussure et une encoche supérieure apte à recevoir par encliquetage un bec de l'organe de verrouillage après mise en place de l'avant de la chaussure dans l'étrier de retenue, par engagement de haut en bas d'une paire de fentes latérales sensiblement verticales ménagées dans le contour d'accrochage de la partie antérieure de la chaussure sur des saillies transversales tournées vers l'intérieur du ski et portées par l'étrier de retenue, l'organe de verrouillage étant constitué par un levier qui pivote autour du même axe transversal que l'étrier.

Le dispositif de fixation comporte de préférence un élément élastiquement déformable, agencé pour opposer une résistance progressivement croissante au mouvement de pivotement de l'étrier de retenue. Cet élément est de préférence amovible.

Avantageusement l'étrier de retenue et l'organe de verrouillage tournent en bloc durant la marche à skis; il est alors possible de faire agir l'élément déformable élastiquement contre l'organe de verrouillage pour s'opposer au pivotement de l'ensemble.

L'organe de verrouillage est avantageusement pourvu d'un évidement accessible par la pointe d'un bàton de ski en vue de faciliter le déchaussage de la fixation.

Pour bien immobiliser la chaussure en direction latérale dans l'étrier de retenue, il est possible de prévoir sur celui-ci une paire de nervures longitudinales adaptées pour coopérer avec des flancs latéraux formés dans la semelle de la chaussure.

D'autres particularités et avantages de l'invention apparaîtront au cours de la description qui va maintenant être faite en se référant aux dessins annexés qui représentent, à titre d'exemple, un mode de réalisation préférentiel d'un ensemble pour ski de fond selon l'invention.
- La figure 1 est une vue de face du dispositif de fixation monté sur un ski, coupé par le plan vertical longitudinal 1-1 de la figure 2,
- La figure 2 est une vue de dessus du dispositif de la figure 1,
- La figure 3 est une vue de dessus de la partie antérieure de la chaussure de ski,
- La figure 4 est une vue de face de la partie de la chaussure de la figure 3,
- La figure 5 est une vue analogue à la figure 1, montrant l'opération de mise en place de la chaussure dans la fixation,
- La figure 6 est analogue à la figure 5, mais montre la chaussure après mise en place dans la fixation,
- La figure 7, analogue aux figures 5 et 6, montre l'ensemble en position d'utilisation (pas du skieur),
- La figure 8 est une vue analogue à la figure 1, mais représentant une autre forme de réalisation du dispositif de fixation selon l'invention,
- La figure 9 est une vue de dessus du dispositif de la figure 8,
- La figure 10 est une vue en coupe analogue à la figure 8, mais représentant l'ensemble en position d'utilisation (pas du skieur).

Le dispositif de fixation de ski, appelé plus simplement "fixation", représenté aux figures 1 et 2, comprend une plaque de base 1 fixée sur un ski S au moyen de trois vis 2. Il comprend aussi un étrier de retenue 3 qui est constitué d'une plaque horizontale 4 délimitée par des rebords latéraux 5, 6, s'étendant verticalement le long des chants du ski. Les rebords avant 6 (dirigés vers la gauche des figures) sont plus hauts que les rebords arrière 5. La partie arrière des rebords 6 qui surplombe les rebords 5 est repliée à angle droit vers l'intérieur du ski pour former des saillies verticales et transversales 7.

La plaque de base 1 est pourvue d'une paire de joues latérales 8, s'étendant verticalement, que les rebords 6 de l'étrier 3 embrassent à la manière d'une chape. Une tige transversale 9 traverse-les joues 8 et les rebords 6 de l'étrier 3 pour servir d'axe de pivotement à ce dernier. Entre les joues 8 est monté un organe de verrouillage 10 en forme de levier qui est également articulé sur l'axe 9. On notera que l'axe 9 est situé à faible distance au-dessus du ski S. Dans le dessus du levier 10 est creusée une cuvette 11 ouverte vers le haut et vers l'arrière du ski tandis que la partie arrière du levier 10 porte une proéminence, ou bec 12.

Autour de l'axe 9 est disposé un ressort de torsion 13 dont l'une des branches d'extrémité prend appui contre la plaque 1 et l'autre contre le levier 10. Ce ressort sollicite le levier 10 pour le faire pivoter autour de l'axe 9, dans le sens des aiguilles d'une montre. Ce pivotement est limité du fait que la partie 14 du levier 10 qui est située sous le bec 12 vient en butée contre la plague 4 de l'étrier 3, laquelle est elle-même en appui contre le ski. Le ressort 13 est situé à l'intérieur d'une cavité 15 qui est isolée du milieu extérieur (neige, glace, boue...) au moyen de deux languettes d'étanchéité superposées 16,17 formées respectivement sur la plaque de base 1 et sur le levier de verrouillage 10. Dans les parois des joues 8, vers l'intérieur du ski, sont creusées des rainures 18 formant glissières, disposées légèrement en oblique par rapport à la verticale. Un élément 19 en matériau élastiquement déformable tel qu'un caoutchouc synthétique est enfiché dans les glissières 18 de manière à occuper l'espace compris entre les joues 8. A sa partie inférieure, l'élément 19 porte une patte élastique 20 qui pénètre dans un trou de la plaque de base 1 pour en assurer la retenue.

Le dessous de la partie arrière de l'élément élastique 19 est évidé, si bien que cette partie affecte la forme d'une languette 21 qui s'étend au-dessus du ski, en direction du levier de verrouillage 10. Les bords latéraux 21 a de la languette 21 sont légèrement plus longs que sa partie centrale 21 b.

La chaussure de ski de fond destinée à coopérer avec la fixation qui vient d'être décrite est représentée aux figures 3 et 4. Cette chaussure C comporte une partie antérieure 22 formant partie intégrante de la semelle 23 et débordant légèrement à l'avant de l'empeigne 24. La partie antérieure 22, qui a une hauteur nettement supérieure à celle de la semelle 23, est creusée de deux fentes latérales 25 constituant un contour d'accrochage destiné à coopérer avec les saillies 7 de la fixation, comme il sera expliqué plus loin. La partie 22 présente une face frontale 26 légèrement en pente vers l'arrière lorsqu'on se dirige de haut en bas. Sur le dessus de la partie 22 est creusée une encoche centrale 27.

L'ensemble fonctionne comme suit.

Pour mettre en place sa chaussure dans la fixation, le skieur présente la partie antérieure 22 de sa chaussure au-dessus de l'étrier 3 de sorte que les fentes 25 soient en regard des saillies 7 de l'étrier. Il presse la pointe du pied vers le bas, les fentes 25 s'engageant sur les saillies 7 tandis que la face frontale inclinée 26, qui agit à la manière d'une rampe, repousse le levier de verrouillage 10 vers l'avant, à l'encontre du ressort 13. Lorsque le dessous 28 de la partie avant de la semelle, qui est légèrement renfoncée pour compenser l'épaisseur de la plaque 4 de l'étrier 3, vient en contact avec cette dernière, le bec de verrouillage 12 vient s'encliqueter automatiquement dans l'encoche 27, sous la poussée du ressort 13.

Cette opération est représentée aux figures 5 et 6.

Pendant la marche à skis, représentée à la figure 7, le soulèvement du talon du skieur provoque le pivotement de l'étrier de retenue 3 et de l'organe de verrouillage 10 aurtour de l'axe 9, dans le sens contraire à celui des aiguilles d'une montre. Durant cette phase le ressort 13 est d'abord sollicité. Ensuite la paroi avant du levier 10 rencontre les bords 21 a de la languette 21, provoquant leur déformation relativement aisée, puis la languette 21 ellé-même, provoquant sa flexion progressive. La résistance élastique s'opposant au soulèvement du talon est donc de plus en plus forte; l'amplitude de soulèvement du talon est limitée à un angle d'environ 90 degrés, angle pour lequel la languette 21 est fléchie et comprimée au maximum. A la fin du pas, la languette 21 se détend, aidant lé talon de la chaussure à redescendre sur le ski.

On remarquera que la partie avant de la semelle présente des flancs verticaux 29 qui, en position chaussée, sont encastrés entre les rebords 5 de l'étrier 3. Grâce à cette disposition la chaussure est parfaitement maintenue en direction latérale dans l'étrier 3 et le guidage du ski est excellent.

Pour procéder au déchaussage de la fixation il suffit de repousser le levier de déchaussage 10 vers l'avant, soit à la main, soit par pression de la pointe du bàton dans la cuvette 11, et d'extraire la partie antérieure de la chaussure de l'étrier 3 en soulevant la pointe de la chaussure, le talon étant en appui sur le ski.

Cet ensemble de fond est à la fois simple et performant. La position de l'axe de pivotement 9, juste à la pointe de la chaussure et très bas sur le ski est idéale. Le débord avant de la partie antérieure 22 est de faible longueur et ne gêne nullement le skieur dans ses activités autres que le ski.

L'élément élastique 19 étant amovible, par déclipsage dans la plaque de base 1, il est possible de le remplacer par un autre élément de dureté différente afin de l'adapter au style du skieur et/ou au tracé du parcours.

Les figures 8 à 10 représentent une autre forme de réalisation du présent dispositif de fixation. Dans celle-ci il est prévu un organe élastique 19a qui assume, à lui seul, les fonctions dévolues précédemment à l'élément élastique 19 et au ressort 13, et qui, à la marche travaille à la compression et non pas à la flexion.

Cependant la conception générale du dispositif de fixation reste la même que précédemment, de sorte que lés différents éléments constitutifs de ce dispositif sont désignés par les mêmes chiffres de référence affectés de l'indice "a".

L'organe élastique unique 19a prévu dans cette forme de réalisation est constitué par un tampon en matière élastique, par exemple en polyuréthane cellulaire. Ce tampon est disposé au-dessus de la plaque de base la du dispositif correspondant et son extrémité avant 30 est engagée à l'intérieur d'un embout de retenue 3, faisant corps avec cette plaque de base. Cet organe élastique tend à repousser le levier de verrouillage 10a en position de retenue de la chaussure C, ce qui rend superflue la présence d'un ressort additionnel, tel que le ressort 13 prévu dans la précédente forme de réalisation.

Cependant cet organe élastique a également pour fonction d'assurer le rôle dévolu à l'élément élastique 19 existant dans cétte précédente forme de réalisation. Durant la marche à skis, le soulèvement du talon de la chaussure provoque le pivotement de l'étrier de retenue 3a et de l'organe de verrouillage 10a autour de l'axe 9a, dans le sens contraire à celui des aiguilles d'une montre. L'étrier 3a et l'organe de verrouillage 10a font ainsi pression sur le tampon élastique 19a qui se trouve comprimé. La résistance élastique s'opposant au soulèvement du talon est donc de plus en plus forte. A la fin du pas, le tampon élastique 19a se détend, aidant le talon de la chaussure à redescendre sur le ski.

Comme dans la forme de réalisation précédente, le déchaussage de la fixation est réalisé en repoussant le levier 10a vers l'avant, soit à la main, soit par pression de la pointe d'un bâton dans la cuvette 11a de ce levier. Cette manoeuvre est évidemment effectuée à l'encontre de la pression exercée par l'organe élastique unique 19a prévu dans cette forme de réalisation.

Le dispositif de fixation correspondant présente donc les mêmes caractéristiques et avantages de fonctionnement que celui représenté aux figures 1 à 7.

## Revendications

1. Ensemble pour ski de fond, comprenant une chaussure (C) et un dispositif de fixation de celle-ci sur un ski (S), dans lequel la partie antérieure de la chaussure présente en vue de dessus un contour d'accrochage tandis que le dispositif de fixation comporte un étrier de retenue (3, 3a) pourvu de moyens d'accrochage de forme complémentaire, l'étrier étant articulé sur le ski (S) autour d'un axe transversal (9, 9a) disposé juste à l'avant de la pointe de la chaussure (C), un organe de verrouillage (10, 10a) sollicité par un organe élastique (13, 19a) étant agencé pour coopérer avec la partie antérieure (22) de la chaussure (C) de manière à autoriser sa mise en place automatique par emboîtement dans l'étrier de retenue (3, 3a) et à en interdire le retrait sous les sollicitations auxquelles est soumise la chaussure durant l'utilisation du ski, caractérisé en ce que la partie antérieure (22) de la chaussure présente une face frontalée inclinée vers l'avant de bas en haut (26), apte à repousser vers l'avant du ski l'organe de verrouillage (10,10a) au cours de la mise en place de la chaussure et une encoche supérieure (27) apte à recevoir par encliquetage un bec (12,12a) de l'organe de verrouillage (10, 10a) après mise en place de l'avant de la chaussure dans l'étrier de retenue (3, 3a), par engagement de haut en bas d'une paire -de fentes laterales sensiblement verticales (25) ménagées dans le contour d'accrochage de la partie antérieure (22) de la chaussure (C) sur des saillies transversales (7, 7a) tournées vers l'intérieur du ski (S) et portées par l'étrier de retenue (3, 3a), l'organe de verrouillage (10,10a) étant constitué par un levier qui pivote autour du même axe transversal (9, 9a) que l'étrier.

2. Ensemble pour ski de fond selon la revendication 1, caractérisé en ce que le dispositif de fixation comporte un élément élastiquement déformable (19,19a) agencé pour opposer une résistance progressivement croissante à l'étrier de retenue (3, 3a) lorsque celui-ci pivote autour de son axe d'articulation (9, 9a) dans le sens correspondant au soulèvement du talon de la chaussure.

3. Ensemble pour ski de fond selon la revendication 2, caractérisé en ce que l'élément élastique (19,19a) est monté de manière amovible dans le dispositif de fixation.

4. Ensemble pour ski de fond selon la revendication 2, caractérisé en ce que l'élément élastique agit contre le levier de verrouillage (10, 10a) pour s'opposer au mouvement de pivotement de l'étrier de retenue (3, 3a).

5. Ensemble pour ski de fond selon l'une des revendications 1 à 4 caractérisé en ce que l'organe de verrouillage (10, 10a) présente un évidement en forme de cuvette (11,11 a) adapté pour recevoir la pointe d'un bâton de ski en vue de faciliter le déchaussage de la fixation.

6. Ensemble pour ski de fond selon l'une des revendications 1 à 5, caractérisé en ce que l'étrier de retenue (3, 3a) est pourvu d'une paire de nervures latérales longitudinales (5-5a) adaptées pour coopérer avec des flancs latéraux (29) formés sur la semelle de la chaussure (23) pour inmobiliser celle-ci en direction latérale.

7. Ensemble pour ski de fond selon l'une des revendications 1 à 6, caractérisé en ce qu'il comporte un seul organe élastique constitué par un tampon élastique (19a), destiné à travailler à la compression, et qui à la fois apte à maintenir l'organe de verrouillage (10a) en position de retenue de la chaussure, et à s'opposer élastiquement au pivotement de l'étrier (3a) de retenue de la chaussure lors de la marche à skis.

## Patentansprüche

1. Ausrüstung für Langlaufski, bestehend aus einem Skischuh (C) und einer Bindungsvorrichtung zu seiner Fixierung auf einem Ski (S),
bei der der Vorderteil des Skischuhs (C) in der Draufsicht ein Verhakungsprofil aufweist, während die Bindungsvorrichtung einen mit zu diesem profil komplementären Verhakungsmitteln versehenen Haltebügel (3, 3a) aufweist, der an dem Ski (S) um eine unmittelbar vor der Spitze des Skischuhs (C) angeordnete transversale Achse (9, 9a) schwenkbar ist,
und bei der ein durch ein elastisches Organ (13, 19a) vorgespanntes Verriegelungsorgan (10, 10a) vorgesehen ist, das mit dem Vorderteil (22) des Skischuhs (C) derart zusammenwirkt, daß der Skischuh (C) durch Einsetzen in den Haltebügel (3,3a) automatisch in seine Gebrauchsposition verbringbar ist und sein Herausziehen durch während des Gebrauchs des Skis auf ihn einwirkende Belastungen verhindert ist,
dadurch gekennzeichnet,
daß das Vorderteil (22) des Skischuhs (C) eine von unten nach oben und nach vorn geneigte Frontseite (26) besitzt, die das Verriegelungsorgan (10, 10a) beim Einsetzen des Skischuhs in Richtung auf das vordere Ende des Skis drückt,
daß der Vorderteil (22) des Skischuhs (C) ferner an seiner Oberseite eine Ausnehmung (17) aufweist, in die ein Ansatz (12,12a) des Verriegelungsorgans (10, 10a) einrastet, nachdem das Vorderteil des Skischuhs in den Haltebügel (3, 3a) eingesetzt ist, wobei zwei im wesentlichen vertikale seitliche Schlitze, die in dem Verhakungsprofil des Vorderteils (22) des Skischuhs (C) vorgesehen sind, von oben nach unten mit zur Innenseite des Skis (S) weisenden und von dem Haltebügel (3, 3a) getragenen transversalen Vorsprüngen (7, 7a) in Eingriff kommen,
und daß das Verriegelungsorgan (10, 10a) von einem Hebel gebildet ist, der um dieselbe transversale Achse (9,9a) schwenkbar ist wie der genannte Haltebügel.

2. Ausrüstung für Langlaufski nach Anspruch 1, dadurch gekennzeichnet, daß die Bindungsvorrichtung ein elastisch verformbares Element (19,19a) umfaßt, das derart angeordnet ist, daß es dem Haltebügel (3, 3a) einen progressiv wachsenden Widerstand entgegensetzt, wenn dieser um seine Schwenkachse (9,9a) in einer Richtung gedreht wird, die einem Anheben des Absatzes des Skischuhs entspricht.

3. Ausrüstung für Langlaufski nach Anspruch 2, dadurch gekennzeichnet, daß das elastische Element (19, 19a) lösbar an der Bindungsvorrichtung montiert ist.

4. Ausrüstung für Langlaufski nach Anspruch 2, dadurch gekennzeichnet, daß das elastische Element (19,19a) derart auf das Verriegelungsorgan (10, 10a) einwirkt, daß dieses einer Schwenkbewegung des Haltebügels (3, 3a) Widerstand entgegensetzt.

5. Ausrüstung für Langlaufski nach einem der Ansprüche 1 bis 4, dadurch gekennzeichnet, daß das Verriegelungsorgan (10, 10a) eine wannenförmige Ausnehmung (11, 11e) besitzt, in die zur Erleichterung des Öffnens der Bindung die Spitze eines Skistocks einsetzbar ist.

6. Ausrüstung für Langlaufski nach einem der Ansprüche 1 bis 5, dadurch gekennzeichnet, daß der Haltebügel (3,3a) zwei seitliche Längsrippen (5, 5a) aufweist, die mit an der Sohle (23) des Skischuhs ausgebildeten seitlichen Flanken (29) zusammenwirken und dadurch den Skischuh in seitlicher Richtung zu fixieren.

7. Ausrüstung für Langlaufski nach einem der Ansprüche 1 bis 6, dadurch gekennzeichnet, daß nur ein einziges elastisches Organ vorgesehen ist, das von einem auf Kompression beanspruchbaren elastischen Kissen (19a) gebildet ist und das gleichzeitig das Verriegelungsorgan (10a) in der der Halterung des Skischuhs entsprechenden Position halten und der Schwenkbewegung des Haltebügels (3a) beim Skilauf elastischen Widerstand entgegensetzen kann.

## Claims

1. Cross-country skiing assembly comprising a shoe (C) and a ski-binding device for fixing this latter on a ski (S), in which the front portion of the shoe has a fastening contour when looking from above whilst the ski-binding device comprises a retaining stirrup (3, 3a) provided with fastening means of complementary shape, the stirrup being pivoted on the ski (S) about a cross-pin (9, 9a) placed immediately in front of the tip of the shoe (C), a locking member (10, 10a) acted upon by an elastic element (13,19a) being adapted to cooperate with the front portion (22) of the shoe (C) in such a manner as to permit automatic positioning of the shoe by engagement within the retaining stirrup (3, 3a) and to prevent withdrawal of the shoe under the stresses to which the shoe is subjected during use of the ski, characterized in that the front portion (22) of the shoe is provided with a forwardly and upwardly inclined front face (26) which is capable of thrusting-back the locking member (10, 10a) towards the front end of the ski during positioning of the shoe and with a top recess (27) for receiving a nose (12,12a) of the locking member (10, 10a) by snap-action engagement after positioning of the front end of the shoe within the retaining stirrup (3, 3a) by downward engagement of a pair of substantially vertical lateral grooves (25) formed in the fastening contour of the front portion (22) of the shoe (C) on transverse projections (7, 7a) which are directed towards the interior of the ski (S) and carried by the retaining stirrup (3, 3a), the locking member (10,10a) being constituted by a lever which pivots about the same cross-pin (9, 9a) as the stirrup.

2. Cross-country skiing assembly in accordance with claim 1, characterized in that the ski binding device comprises an elastically deformable element (19,19a) so arranged as to set up a progressively increasing resistance to the retaining stirrup (3, 3a) when this latter pivots about its pivot-pin (9, 9a) in the direction corresponding to lifting of the heel of the shoe.

3. Cross-country skiing assembly in accordance with claim 2, characterized in that the elastic element (19,19a) is detachably mounted in the ski-binding device.

4. Cross-country skiing assembly in accordance with claim 2, characterized in that the elastic element (19,19a) acts in opposition to the locking lever (10,10a) in order to set up resistance to the pivotal movement of the retaining stirrup (3,3a).

5. Cross-country skiing assembly in accordance with any one of claims 1 to 4, characterized in that the locking member (10, 10a) is provided with a cup-shaped recess (11,11a) adapted to receive the tip of a ski stick in order to facilitate disengagement of the shoe from the ski-binding.

6. Cross-country skiing assembly in accordance with any one of claims 1 to 5, characterized in that the retaining stirrup (3, 3a) is provided with a pair of longitudinal lateral ribs (5, 5a) adapted to cooperate with lateral flanks (29) formed on the sole of the shoe (23) in order to securely maintain this latter in the lateral direction.

7. Cross-country skiing assembly in accordance with any one of claims 1 to 6, characterized in that it comprises a single elastic element constituted by an elastic pad (19a) which is intended to work in compression and which is capable both of maintaining the locking member (10a) in the shoe-retaining position and of setting up elastic resistance to pivotal displacement of the shoe-retaining stirrup (3a) while ski-walking is in progress.
